# FASCICULE DE BREVET EUROPEEN

(11) **EP 2 332 131 B1**
(45) Date de publication et mention de la délivrance du brevet: **28.11.2012**
(21) Numéro de dépôt: 09756051.0
(22) Date de dépôt: 08.10.2009
(51) Int. Cl.: G08G 1/054

(54) **SYSTEME PASSIF ET AUTONOME DE DETECTION DU DEPASSEMENT PAR UN VEHICULE D'UNE VITESSE LIMITEE**
SELBSTÄNDIGES PASSIVES SYSTEM ZUM DETEKTIEREN EINES FAHRZEUGS, DAS EINE GESCHWINDIGKEITSBEGRENZUNG ÜBERSCHREITET
STAND-ALONE PASSIVE SYSTEM FOR DETECTING A VEHICLE EXCEEDING A SPEED LIMIT

(30) Priorité: 08.10.2008 FR 0805546
(43) Date de publication de la demande: 15.06.2011
(73) Titulaire: Ioannou, Nikos, 1070 Lycavitos (Lefcosia) (CY)
(72) Inventeur: Ioannou, Nikos, 1070 Lycavitos (Lefcosia) (CY)
(74) Mandataire: Gosse, Michel
(86) Numéro de dépôt international: PCT/IB2009/007072
(87) Numéro de publication internationale: WO 2010/041129

(56) Documents cités:
- EP-A- 1 975 899
- WO-A-97/16806
- WO-A-2008/041081
- GB-A- 2 437 325
- US-A- 3 120 992

## Description

### DOMAINE DE L'INVENTION

La présente invention concerne le domaine des système passifs autonomes, mobiles ou fixes, utilisant un moyen de prise de vue pour détecter le dépassement d'une vitesse limite en apportant la preuve de l'identification et de la vitesse du véhicule.

### ARRIERE PLAN TECHNOLOGIQUE

Il existe diverses techniques et appareils pour détecter le dépassement par un véhicule d'au moins une vitesse limite prédéfinie par l'autorité compétente.

La plus répandue exploite les informations communiquées par un radar qui est piloté par du personnel dûment habilité. L'opérateur doit avoir un champ optique suffisamment long pour ne pas être vu des véhicules à contrôler et l'équipement ne doit pas être détecté par des dispositifs anti-radars. De telles contraintes limitent les zones possibles d'implantation desdits radars et les heures d'utilisation puisqu'ils nécessitent la présence d'un opérateur. Les conducteurs connaissent ainsi rapidement les zones où ils sont implantés ainsi que les heures pendant lesquelles ils sont exploités ce qui leur permet d'échapper aux contrôles en réduisant la vitesse dans lesdites zones et auxdites heures.

Une version améliorée de la technique précédente consiste à utiliser un système autonome combinant un radar et une caméra numérique ou vidéo ou les deux. Ce système nécessite du personnel qualifié pour le piloter et conserve malheureusement dans la plupart des installations les limitations susmentionnées. Certaines dispositions n'ont pas lesdites limitations comme par exemple leur implantation au dessus de la route ou sur des ponts avec détection du véhicule par l'arrière.

Une autre technique connue consiste à utiliser un système intelligent, installé dans le véhicule, contrôlant la vitesse et la localisation du véhicule en les comparant simultanément à une base de donnée interne qui contient une carte et les limites de vitesses pour toutes les localisations routières. Ainsi, si le conducteur atteint la vitesse limite dans la zone considérée, le système l'avertit et si celui-ci la dépasse, ledit dépassement est enregistré sur une carte à mémoire qui est lue par l'autorité compétente en des temps bien définis. Malheureusement, ce système est onéreux et nécessite une infrastructure conséquente par l'autorité de régulation du trafic concernant la gestion des cartes et de leur mise à jour.

Une nouvelle technique en relation avec le brevet CY2520 utilise une caméra possédant un obturateur réglable qui permet de saisir le déplacement du véhicule, qui possède une vitesse supérieure à la vitesse limite, de quelques centimètres pendant le temps d'exposition. Le véhicule étant pourvu de deux lampes, ou autres marquages, de distance connue, qui laissent une trace pendant le temps d'exposition. La longueur des traces laissées et le fait qu'elles se rejoignent quand le véhicule dépasse la vitesse limite, indique qu'il y a eu dépassement. La vitesse du véhicule peut alors être calculée en fonction du temps d'exposition. Les avantages de cette technique sont qu'elle est passive et donc non détectable et qu'elle fournit une preuve photographique du dépassement. Les inconvénients sont qu'elle nécessite des marquages spécifiques sur le véhicule.

L'état de la technique la plus proche est décrit dans :
- le document US3120992 qui divulgue l'estimation de la vitesse du véhicule par la mesure d'un décalage entre des caractères correspondant à des prises de vues à des instants consécutifs ;
- le document WO97/16806 qui divulgue des éléments comparables dans le même but d'utilisation ; toutefois, il effectue une conversion de la distance mesurée en pixels et compense cette distance pour prendre en compte l'angle d'inclinaison de la caméra par rapport à l'horizontale et à la hauteur de la plaque d'immatriculation sur le véhicule.

### RESUME DE L'INVENTION

Pour résoudre les problèmes susmentionnés, la présente invention traite d'un système passif autonome de détection du dépassement par un véhicule de la vitesse limite avec saisie d'image, qui est de petite taille, qui peut être placé indifféremment sur le côté ou au dessus de la route, non détectable par le conducteur du véhicule arrivant ou par un dispositif de détection de radars et qui ne nécessite pas de quelconques moyens additionnels sur le véhicule.

Le système selon l'invention comprend essentiellement :
- un moyen de détection de la présence d'un véhicule ;
- un moyen de prise de vue capable de fournir une sortie sous forme d'image numérisée ;
- un moyen de calcul, du type processeur, apte à analyser les images comportant des dépassements de vitesse ;
- un moyen de communication apte à transmettre à distance des données relatives aux infractions constatées ;
ledit véhicule comportant, à l'avant et à l'arrière, une plaque d'immatriculation possédant des caractères alphanumériques de dimensions connues.

Il se caractérise essentiellement en ce que la vitesse réelle du véhicule V (exprimée en Km-h) est obtenue au moyen de la formule suivante V = (X_{π}/ T) (3600 / 1000), dans laquelle :
- T (exprimé en ms) correspond au temps écoulé entre deux images consécutives de la plaque d'immatriculation (1) prises par le moyen de prise de vue (20) ;
- X_{π} (exprimé en mm) correspond au déplacement réel du véhicule et est obtenu au moyen de la formule suivante XT_{π} = X / sin θ dans laquelle X (exprimé en mm) correspond au déplacement horizontal entre deux images consécutives et sin θ correspond au sinus de l'angle formé par l'axe optique du moyen de prise de vue (20) et l'axe de la route, X étant lui même obtenu au moyen de la formule suivante X = Y (Xc / Yc) dans laquelle Y (exprimée en mm) correspond à la hauteur du caractère inscrit sur la plaque et Xc et Yc (exprimés en pixels) correspondent respectivement au déplacement horizontal et à la hauteur d'un caractère.

Le système en question effectue une conversion de la distance mesurée en pixels et compense cette distance pour prendre en compte l'angle entre l'axe optique du moyen de prise de vue et l'axe de la route en se servant comme référence de la hauteur des caractères de la plaque.

Il semble donc nouveau et original par rapport aux documents US3120992 et WO97/16806.

Selon des particularités de réalisation de l'invention,
- le moyen de prise de vue, prend la première image à partir de la réception du signal de détection de la présence d'un véhicule ;
- le moyen de prise de vue est constitué de deux dispositifs de prise de vue, capables de fournir une sortie sous forme d'image numérisée, disposés l'un au dessus de l'autre et ayant le même champ visuel par rapport au véhicule.

### PRESENTATION DES FIGURES

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.

Sur ces dessins :
- la figure 1 est une vue schématique de la plaque d'immatriculation ;
- la figure 2 est une vue schématique du système selon l'invention positionné au bord de la chaussée pour la prise d'images de l'avant d'un véhicule se déplaçant sur une route ;
- la figure 3 est une vue simplifiée de la figure 2 montrant les éléments trigonométriques liés au déplacement réel du véhicule et à la trace de celui-ci sur l'image pendant le même intervalle de temps ;
- la figure 4 est une vue schématique montrant le déplacement horizontal d'un point type du véhicule entre deux prises de vues ;
- la figure 5 est une vue schématique montrant deux images de la plaque d'immatriculation prises, à quelques fractions de secondes, voir millisecondes, d'intervalle, par deux moyens de prises de vues placés au l'un au dessus de l'autre ;
- la figure 6 est une vue regroupant la plaque d'immatriculation de la figure 5 exprimée en pixels et les éléments trigonométriques de la figure 3 en vue d'établir le rapport d'infraction ;
- la figure 7 est une vue schématique du système selon l'invention positionné au bord de la chaussée pour la prise de vues de l'arrière d'un véhicule se déplaçant sur une route ;
- la figure 8 illustre la configuration de la figure 3 dans laquelle les prises de vues se font à l'arrière du véhicule selon un axe connu ;
- la figure 9 est similaire à la figure 2 mais s'applique à deux voies de circulation tout en utilisant le même angle entre l'axe optique de la caméra et la route.

### DESCRIPTION DETAILLEE DE L'INVENTION

Le système passif autonome pour la détection, par saisie d'images, du dépassement par un véhicule de la vitesse limite autorisée, selon l'invention, est détaillé au moyen des figures 1 à 9. Il peut fonctionner dans n'importe quelle situation de luminosité.

La figure 1 illustre une plaque d'immatriculation (1) pourvue des données d'identification (2) du véhicule dont les dimensions des caractères, telles que la largeur et la hauteur, sont initialement connues.

La figure 2 illustre la représentation complète des divers sous-ensembles constitutifs de l'invention tels que disposés sur le site, à savoir :
- un moyen (21) de détection de la présence d'un véhicule (22) ;
- un moyen (20) de prise de vue capable de fournir une sortie sous forme d'image numérisée ;
- un moyen (23) de calcul, du type processeur, apte à analyser les images comportant des dépassements de vitesse ;
- un moyen de communication (24) apte à transmettre à distance des données relatives aux infractions constatées.

Le véhicule comporte, à l'avant et à l'arrière, une plaque d'immatriculation (1) possédant des caractères alphanumériques de dimensions connues ;

Le moyen de détection (21) est disposé avant le moyen de prise de vue (20), sur le bord de la route, en un point où la première image doit être prise dès qu'il détecte la présence d'un véhicule (22) afin de transmettre un signal de présence audit moyen (20). Ledit moyen de détection peut être réalisé par n'importe quel type de dispositif et être disposé indifféremment au dessus ou sur les côtés de la route.

Les deux images sont prises, par une ou deux caméras, à quelques fractions de secondes, voire de millisecondes, d'intervalle, en un temps choisi pour donner la vitesse d'analyse désirée en pixels. Lorsque le temps de réception des deux images consécutives augmente, la distance parcourue par le véhicule durant ce temps augmente aussi et l'analyse des km/h pour chaque pixel diminue. La distance parcourue par le véhicule ne doit pas être telle que les caractères dans la deuxième image apparaissent plus larges que dans la première car ils n'ont aucune référence commune.

Dans la figure 2, les moyens (20) sont placées, sur le bord de la route, avec le même axe optique (62) dans le plan horizontal, avec un angle, par rapport à l'axe (66) de la route, de l'ordre de 30°. Ils sont superposés et très proches l'un de l'autre. Idéalement, une moyen (20) unique devrait prendre deux images avec un intervalle de temps de l'ordre de quelques millisecondes ce qui n'est pas possible à ce jour avec les appareils existants sur le marché.

Les moyens (20) sont associées de préférence au processeur (23) qui détecte immédiatement les infractions et qui les transmet de préférence, via le moyen de communication (24), au centre de contrôle. Celui-ci peut transmettre immédiatement des « sms » sur le téléphone mobile du conducteur afin qu'il réduise immédiatement sa vitesse et/ou envoyer le numéro d'immatriculation à un tableau de visualisation électronique placé sur le bord de la route. Il peut également préparer un rapport sur l'infraction qu'il envoie au conducteur par email.

La figure 3 illustre la relation qui existe entre la distance (63) parcourue par le véhicule (22) durant la période considérée et la distance (64) enregistrée sur l'image et dépendant de l'axe optique (62) de la ou les caméras (20) par rapport à l'axe (66) de déplacement du véhicule, lorsque la caméra est disposée sur le bord de la route.

La première photo est prise dans la position du véhicule telle qu'illustrée et la seconde au niveau de l'axe (67). L'axe optique (62) de la caméra forme avec l'axe (66) de déplacement du véhicule, un angle (65), ou (θ), passant par le centre du véhicule et de la plaque d'immatriculation. L'angle (65) est approximativement le même pour tous les points de ladite plaque car la distance du moyen (20) par rapport au véhicule est plus importante que celle du centre de la plaque par rapport à ses bords au point de considérer parallèles entre eux les axes correspondants. Par contre, les angles extrêmes du véhicule avec le centre du moyen (20) sont sensiblement différents. Si la plaque n'est pas centrée, le programme connaît l'angle correspondant par rapport à l'axe optique.

Sur la première image, le centre du véhicule apparaît au centre de l'axe optique. Sur la deuxième image, après avoir parcouru la distance horizontale (63), le centre du véhicule apparaît à la distance horizontale (64) décalée par rapport au centre de l'image. La distance parcourue par le véhicule peut être calculée au moyen de la distance (64) enregistrée sur l'image et l'axe (66).

La figure 4 illustre le véhicule (22) et deux différents niveaux focaux (71) et (72) où les deux images sont prises. Les points (74) et (76) sont au centre respectivement de la première et de la deuxième image. La marque (73) qui est localisée au centre du véhicule (22) apparaît au centre (74) de la première image et au point (75) de la deuxième image, séparés par la distance horizontale (64), lorsque que les dessins sont superposés. La deuxième image possède un plan focal (72) qui est saisi lorsque le véhicule a parcouru la distance (63) et a atteint le niveau vertical (68). Le plan focal (72) intercepte perpendiculairement l'axe optique (69). Si l'on superpose les deux images en un autre point que (74) de la première image il apparaît sur (76) de la deuxième image et s'est déplacé d'une distance (64) qui correspond au déplacement horizontal du véhicule antre les deux images. La supposition que les axes (69) et (62) sont parallèles reste valable car la distance entre le moyen (20) et le véhicule est trente à cent fois plus grande que la distance entre les niveaux (71) et (72).

La figure 5 illustre une petite partie des deux images prises qui montrent seulement la plaque d'immatriculation. Elles sont placées en parfaite superposition avec des méthodes digitales permettant de faire apparaître la deuxième image sous la forme semi transparente de manière à les rendre toutes deux visibles. Elles apparaissent également déplacées en hauteur puisque la position verticale du moyen (20) n'est pas identique à celle de la plaque d'immatriculation. Un déplacement en hauteur peut être utilisé pour calculer la vitesse du véhicule quant les moyens (20) sont placés au dessus de la route mais dans ce cas seul le déplacement dans le plan horizontal est important. Le programme digital reconnaît d'abord le numéro d'immatriculation sur l'une des images et reconnaît et trouve ensuite la hauteur d'un caractère en pixels comme illustré sur la figure 5. Ensuite, pour trouver le déplacement horizontal, il prend la même petite zone sur deux images autour du caractère qui a été mesuré et déplace une image horizontalement et verticalement après avoir soustrait, dans n'importe quel mouvement, les valeurs en pixel correspondantes d'une image par rapport à l'autre jusqu'à ce que la somme de tous les pixels soit la plus petite possible. L'algorithme et la course que doivent effectuer les dessins pour coïncider peut être aisément effectué manuellement avec une précision de un pixel ou être programmé.

La figure 6 illustre un exemple qui contient :
- les images, selon la figure 5, de la plaque d'immatriculation précisant, en pixels, la hauteur d'un caractère et le déplacement horizontal de celui-ci ;
- la représentation schématique, selon la figure 3, de la position moyen (20) en relation avec la route et le véhicule ;
et qui sert à établir le rapport d'infraction.

Les données utilisées sont les suivantes :
a) données constantes connues données à titre indicatif :
   - angle du moyen (20) avec l'axe de la route : θ = 0,52 radians
   - temps écoulé entre les deux saisies : T = 4 ms
   - hauteur du caractère inscrit sur la plaque (ou de toute autre partie du véhicule) : Y = 100 mm
   - vitesse limite : A = 100 Km-h
b) données analysées par le programme digital :
   - hauteur du caractère : Yc = 80 pixels
   - déplacement horizontal du caractère : Xc = 55 pixels
c) données de circulation :
   - déplacement horizontal visualisé entre deux images consécutives : X en mm
   - déplacement réel du véhicule sur la route : X_{π} en mm
   - vitesse du véhicule : V en Km-h
d) équations utilisées pour le calcul des variables :
   - X = Y (Xc / Yc) = 69 mm
   - X_{π} = X 1 sin θ = 138 mm
   - V = (X_{π} / T) (3600 / 1000) = 124 Km-h
soit un dépassement de 124 - 100 = 24 Km-h

Si la plaque d'immatriculation n'est pas au centre de l'image, l'angle θ sera corrigé au moyen d'une table de valeurs mémorisées dans le processeur.

La figure 7 illustre la configuration de la figure 2 dans laquelle les prises de vues se font à l'arrière du véhicule après que le moyen de détection de présence ait transmis le signal approprié aux moyens (20).

La figure 8 illustre la configuration de la figure 3 dans laquelle les prises de vues se font à l'arrière du véhicule selon un axe connu. Le déplacement scanné sur les images correspond au déplacement vertical (64) et le déplacement réel du véhicule correspond au déplacement calculé (63). Le système peut être positionné sur chaque voie d'une route multivoies avec prises de vues de l'avant ou de l'arrière de véhicules. Il peut être également positionné en hauteur sur le côté de la route et prendre des images par dessus les véhicules afin de calculer le déplacement vertical des images tout en ignorant celui horizontal.

La figure 9 est similaire à la figure 2 mais avec deux moyens (21) et (26) de détection de présence pour deux voies de circulation tout en utilisant le même angle entre l'axe optique du moyen (20) et la route.

Le système peut stocker des images mais, dans une réalisation avantageuse, il peut comporter des moyens de communication (24), comme par exemple un téléphone GSM, aptes à envoyer les photos à un véhicule autorisé basé sur la zone afin de transmettre à l'intéressé un appel ou un mail concernant l'infraction.

Le système peut, dans une réalisation encore plus avantageuse, intégrer dans un même module, le moyen (20), le calculateur (23) et les moyens de communication (24).

Le système selon l'invention combine les avantages liés aux aspects portable et faible coût des systèmes autonomes. Il apporte la preuve de l'infraction aux autorités compétentes. Il peut être placé sur les côtés ou au dessus de la route dans n'importe quelles circonstances.

Bien entendu, l'homme de métier sera apte à réaliser l'invention telle que décrite et représentée en appliquant et en adaptant des moyens connus.

Il pourra également prévoir d'autres variantes sans pour cela sortir du cadre de l'invention qui est déterminé par la teneur des revendications.

## Revendications

1. Système passif autonome pour la détection du dépassement par un véhicule d'une vitesse limite, comprenant essentiellement :
- un moyen (21) de détection de la présence d'un véhicule (22) ;
- un moyen de prise de vue (20) capable de fournir une sortie sous forme d'image numérisée ;
- un moyen (23) de calcul, du type processeur, apte à analyser les images comportant des dépassements de vitesse ;
- un moyen de communication (24) apte à transmettre à distance des données relatives aux infractions constatées ;
ledit véhicule comportant, à l'avant et à l'arrière, une plaque d'immatriculation (1) possédant des caractères alphanumériques de dimensions connues ; et dans lequel la vitesse réelle du véhicule V exprimée en Km-h est obtenue au moyen de la formule suivante V = (X_{π} / T) (3600 / 1000), dans laquelle :
- T exprimé en ms correspond au temps écoulé entre deux images consécutives de la plaque d'immatriculation (1) prises par le moyen de prise de vue (20) ;
- X_{π} exprimé en mm correspond au déplacement réel du véhicule et est obtenu au moyen de la formule suivante X_{π} = X / sin θ dans laquelle x exprimé en mm correspond au déplacement horizontal entre deux images consécutives et sin θ correspond au sinus de l'angle formé par l'axe optique du moyen de prise de vue (20) et l'axe de la route, X étant lui même obtenu au moyen de la formule suivante X = Y (Xc / Yc) dans laquelle Y exprimée en mm correspond à la hauteur des caractères inscrits sur la plaque et Xc et Yc exprimés en pixels correspondent respectivement au déplacement horizontal et à la hauteur des caractères.

2. Système, selon la revendication 1, **caractérisé en ce que** le moyen de prise de vue (20), prend la première image à partir de la réception du signal de détection de la présence d'un véhicule transmis par le moyen (21).

3. Système, selon la revendication 1, **caractérisé en ce que** le moyen de prise de vue (20) est constitué de deux dispositifs de prise de vue, capables de fournir une sortie sous forme d'image numérisée, disposés l'un au dessus de l'autre et ayant le même champ visuel par rapport au véhicule.

4. Système, selon la revendication 1, **caractérisé en ce que** le processeur (23) est associé à un moyen de stockage des images relatives aux infractions constatées.

5. Système, selon la revendication 1, **caractérisé en ce que** le moyen de communication (24) transmet les images et les données relatives aux infractions constatées, à l'autorité compétente.

6. Système, selon la revendication 1, **caractérisé en ce que** le moyen de communication (24) transmet les données relatives aux infractions constatées directement sur le téléphone mobile du contrevenant.

## Claims

1. Stand-alone passive system for detecting a vehicle exceeding the authorised speed limit, comprising substantially:
- a means (21) for detecting the presence of a vehicle (22);
- an imaging means (20) able to provide an output in the form of a digital image;
- a means (23) for calculating, of the processor type, able to analyse the images comprising a vehicle exceeding the authorised speed limit;
- a means of communication (24) able to remotely transmit data relating to the offence observed;
said vehicle comprising, in front and at the rear, a registration plate (1) having alphanumerical characters of known dimensions; and wherein the actual speed of the vehicle V, expressed in Km-h, is obtained using the following formula V = (X_{π} T) (3600/1000), wherein:
- T, expressed in ms, corresponds to the time elapsed between two consecutive images of the registration plate (1) taken by the imaging means (20);
- X_{π}, expressed in mm, corresponds to the actual movement of the vehicle and is obtained using the following formula X_{π} = X / sin θ wherein X , expressed in mm, corresponds to the horizontal movement between two consecutive images and sin θ corresponds to the sine of the angle formed by the optical axis of the imaging means (20) and the axis of the road, X being obtained, in turn, using the following formula X = Y (Xc / Yc) wherein Y, expressed in mm, corresponds to the height of the characters inscribed on the plate and Xc and Yc, expressed in pixels, respectively correspond to the horizontal movement and the height of the characters.

2. System, according to claim 1, **characterised in that** the imaging means (20), takes the first image starting from the reception of the detection signal of the presence of a vehicle transmitted by the means (21).

3. System, according to claim 1, **characterised in that** the imaging means (20) is comprised of two imaging devices, able to provide an output in the form of a digital image, arranged one on top of the other and having the same visual field in relation to the vehicle.

4. System, according to claim 1, **characterised in that** the processor (23) is associated to a means for storing the images relating to the offences observed.

5. System, according to claim 1, **characterised in that** the means of communication (24) transmits the images and the data relating to the offences observed, to the competent authority.

6. System, according to claim 1, **characterised in that** the means of communication (24) transmits the data relating to the offences observed directly to the mobile telephone of the offender.

## Patentansprüche

1. Passives autonomes System zum Erfassen der Überschreitung einer Höchstgeschwindigkeit durch ein Fahrzeug, im Wesentlichen umfassend:
- eine Vorrichtung (21) zum Erfassen, ob ein Fahrzeug (22) vorhanden ist;
- eine Bildaufnahmevorrichtung (20), die in der Lage ist, einen Ausgang in Form eines digitalen Bildes zu liefern;
- eine Rechenvorrichtung (23), in der Art eines Prozessors, die in der Lage ist, die Bilder zu analysieren, die Geschwindigkeitsüberschreitungen enthalten;
- eine Kommunikationsvorrichtung (24), die in der Lage ist, Daten in Bezug auf die festgestellten Regelverstöße zu übertragen;
wobei das besagte Fahrzeug vorne und hinten ein Kennzeichen (1) umfasst, auf dem sich jeweils alphanumerische Zeichen in bekannten Größen befinden; und in dem die tatsächliche Geschwindigkeit des Fahrzeuges V, ausgedrückt in Km/h, anhand der folgenden Formel V = (X_{π} / T) (3600 / 1000) erhalten wird, in der:
- T, ausgedrückt in ms, der Zeit entspricht, die zwischen zwei aufeinanderfolgenden Bildern des Kennzeichens (1) verstreicht, die von der Bildaufnahmevorrichtung (20) aufgenommen werden;
- X_{π}, ausgedrückt in mm, dem tatsächlichen Fahrweg des Fahrzeugs entspricht, den man anhand der folgenden Formel X_{π} = X / sin θ erhält, in der X, ausgedrückt in mm, dem horizontalen Fahrweg zwischen zwei aufeinanderfolgenden Bildern entspricht, und sin θ dem Sinus des Winkels entspricht, der von der optischen Achse der Bildaufnahmevorrichtung (20) und der Straßenachse gebildet wird, wobei X selbst anhand der folgenden Formel X = Y (Xc / Yc) erhalten wird, in der Y, ausgedrückt in mm, der Höhe der Zeichen entspricht, die auf dem Kennzeichen verzeichnet sind, und Xc und Yc, ausgedrückt in Pixeln, jeweils dem horizontalen Fahrweg und der Höhe der Zeichen entsprechen.

2. System nach Anspruch 1, **dadurch gekennzeichnet, dass** die Bildaufnahmevorrichtung (20) das erste Bild ab dem Empfang des Erfassungssignals für das Vorhandensein eines Fahrzeugs aufnimmt, das von der Vorrichtung (21) übertragen wird.

3. System nach Anspruch 1 , **dadurch gekennzeichnet, dass** die Bildaufnahmevorrichtung (20) aus zwei Bildaufnahmevorrichtungen besteht, die in der Lage sind, einen Ausgang in Form eines digitalen Bildes zu liefern, die übereinander angeordnet sind, und im Verhältnis zum Fahrzeug dasselbe Blickfeld haben.

4. System nach Anspruch 1, **dadurch gekennzeichnet, dass** der Prozessor (23) einer Vorrichtung zum Speichern von Bildern in Bezug auf die festgestellten Regelverstöße zugeordnet ist.

5. System nach Anspruch 1 , **dadurch gekennzeichnet, dass** die Kommunikationsvorrichtung (24) die Bilder und die Daten in Bezug auf die festgestellten Regelverstöße der zuständigen Behörde übermittelt.

6. System nach Anspruch 1 , **dadurch gekennzeichnet, dass** die Kommunikationsvorrichtung (24) die Daten in Bezug auf die festgestellten Regelverstöße direkt auf das Mobiltelefon des Zuwiderhandelnden überträgt.
